# EUROPÄISCHE PATENTSCHRIFT

(11) **EP 0 173 858 B1**
(45) Veröffentlichungstag und Bekanntmachung des Hinweises auf die Patenterteilung: **17.07.1991**
(21) Anmeldenummer: 85109554.7
(22) Anmeldetag: 30.07.1985
(51) Int. Cl.: H01H 27/06

(54) **Wiederholsperre für Anlassschalter von Brennkraftmaschinen**
Starter lock-out for ignition switches of combustion engines
Verrouillage contre une connexion répétée pour interrupteur de démarrage pour machines à combustion interne

(30) Priorität: 01.09.1984 DE 3432256
(43) Veröffentlichungstag der Anmeldung: 12.03.1986
(73) Patentinhaber: Schaltbau Gesellschaft mbH, D-81677 München (DE)
(72) Erfinder: Poschet, Klaus, Ing. grad., D-8011 Baldham (DE)
(74) Vertreter: Grünecker, Kinkeldey, Stockmair & Schwanhäusser Anwaltssozietät

(56) Entgegenhaltungen:
- FR-A- 2 298 874
- GB-A- 1 223 439

## Beschreibung

Die Erfindung bezieht sich auf eine Wiederholsperre für ein Zündschloß, gemäß den oberbegrifflichen Merkmalen des Anspruches 1.

Bei einer aus der GB-A-12 23 439 bekannten Wiederholsperre dieser Gattung weist der Rast- und Steuermechanismus einen umlaufenden Wulst am stiftförmigen Sperrschieber auf, der in der Freigabestellung in eine Nut der Scheibe einrastet. Eine Aufhebung der Verrastung ist möglich, weil der Sperrschieber aus einem elastischen Material besteht. Der Rast- und Steuermechanismus umfaßt ferner eine Druckfeder, die den Sperrschieber in axialer Richtung belastet und ihn in die Sperrstellung zu verschieben sucht. Beim Drehen der Scheibe aus der Ausgangs- in die Anlaßstellung wird der stiftförmige Sperrschieber durch die erste Nockenfläche aus der Freigabe- in die Anlaßstellung geschoben. Dabei rastet der ringförmige Wulst aus der zugehörigen Nut in der Scheibe aus. Der Sperrschieber ist nun frei für die Verschiebung unter der Wirkung der Druckfeder, wobei diese Verschiebebewegung jedoch durch eine kreisbogenförmige Anschlagfläche im Gehäuse begrenzt wird, die der ersten Nockenfläche annähernd diametral gegenüberliegt. Dadurch bleibt der Sperrschieber in der Anlaßstellung. Wird die Scheibe entgegen der Anlaßdrehrichtung zurückgedreht, gleitet der Sperrschieber von der erwähnten Führungsfläche ab und gelangt unter der Wirkung der Druckfeder radial nach außen in die Sperrstellung. Ein erneutes Drehen in die Anlaßstellung wird dann durch seitliches Anschlagen des Sperrschiebers an der zu diesem Zweck vorgesehenen Anschlagstufe verhindert. Beim Zurückdrehen in die Ausgangsstellung wird der Sperrschieber durch die zweite Nockenfläche wieder gegen die Kraft der Feder in die Freigabestellung zurückgeführt, in der der ringförmige Wulst in die zugehörige Nut in der Scheibe einrastet.

Die bekannte Widerholsperre hat den Nachteil, daß der Sperrschieber mit seinem Wulst aus einem nachgiebigen Material hergestellt sein muß. Da es sich hierbei um ein Verschleißteil handelt, ist die zu erreichende Lebensdauer gering. Nachteilig ist ferner, daß der Schieber in der Anlaß- und der Sperrstellung in seiner Auswärtsbewegung durch Teile der Gehäuseinnenfläche begrenzt ist, wodurch hohe Reibung und wiederum ein starker Verschleiß auftreten.

Aus der FR-A-22 98 874 ist eine Wiederholsperre für ein Zündschloß bekannt, die ebenfalls ein Gehäuse und einen in diesem mittels des Zündschlüssels drehbaren Zylinderkörper aufweist. Der Zylinderkörper enthält einen diametralen Schlitz, in welchem ein Sperrschieber radial und axial verschieblich geführt ist. Mittels einer in der Längsachse des Zylinderkörpers angeordneten Druckfeder wird der Sperrschieber mit seiner einen Seitenfläche gegen eine Wand der ihn aufnehmenden Ausnehmung gedrückt. In dieser Wand befinden sich zwei Paare von Rastkerben, die mit je einer Rastnase am Schieber zusammenwirken. Das Ein- und Ausrasten erfolgt unter Bewegung des Sperrschiebers in axialer Richtung des Zylinderkörpers. Im Gehäuse sind drei Nocken vorgesehen, deren erster den Sperrschieber kurz vor der Betätigung des Anlassers aus der Freigabe in die Sperrstellung bewegt, deren zweiter den Schieber beim Zurückdrehen in die Ausgangsstellung aus der Sperrstellung in die Freigabestellung bewegt, und deren dritter den Sperrschieber in der ersten Phase des Zurückdrehens aus der Sperrstellung kurzzeitig unter teilweisem Ausrasten der Rastnasen aus den Rastkerben aus der Sperrstellung zurückdrückt, worauf der Sperrschieber unter der Kraft der ihn belastenden Feder nach Vorbeilaufen an dem dritten Nocken in die Sperrstellung zurückspringt. Ein erneutes Anlassen wird in dieser Stellung durch Anschlagen des Sperrschiebers an einer Anschlagstufe des dritten Nockens verhindert.

Nachteilig an dieser Wiederholsperre ist die Verwendung eines radial und axial zum Zylinderkörper beweglichen Sperrschiebers, der daher nur schwierig und ungenau zu führen ist. Die ihn belastende Druckfeder muß außerdem bei der Radialbewegung des Sperrschiebers eine Schwenkbewegung ausführen, was zu zusätzlichen Verschleiß führt. Aufgrund der axialen Beweglichkeit des Sperrschiebers in der zugehörigen Ausnehmung besteht die Gefahr, daß Fremdkörper zwischen den Schieber und den Zylinderkörper eindringen und dessen Beweglichkeit beeinträchtigen.

Der Erfindung liegt demgegenüber die Aufgabe zugrunde, eine Wiederholsperre der eingangs definierten Gattung baulich einfach und verschleißarm auszugestalten.

Diese Aufgabe wird erfindungsgemäß gelöst durch die kennzeichnenden Merkmale des Anspruches 1.

Bei der erfindungsgemäßen Widerholsperre braucht der Sperrschieber nicht aus elastischem Material zu sein. Die Sperr- und die Freigabestellung sind durch den Eingriff des Rastkörpers in jeweils eine der beiden Rastsicken festgelegt, so daß zwischen dem Sperrschieber und dem Gehäuse nur in der Anlaßstellung des Sperrschiebers Reibung auftritt. Der Sperrschieber ist rein radial zur Scheibe beweglich gelagert, so daß eine einfach gestaltete Ausnehmung für die Aufnahme des Sperrschiebers genügt. Dadurch und durch die Verwendung eines einfachen, platzsparenden Rast- und Steuermechanismus läßt sich das ganze Gerät raumsparend ausgestalten.

Vorteilhafte Weiterbildungen der Erfindung sind den Unteransprüchen zu entnehmen.

Nachfolgend wird die Erfindung anhand eines Ausführungsbeispiels in Verbindung mit der Zeichnung näher erläutert. Es zeigen:
- Fig. 1 - 6: einen Querschnitt durch eine erfindungsgemäße Wiederholsperre, wobei darstellen
- Fig. 1: die Ausgangsstellung,
- Fig. 2: die Stellung kurz vor Beginn des Anlassens,
- Fig. 3: die Stellung zu Beginn des Anlassens,
- Fig. 4: die Stellung während des Anlaßvorgangs,
- Fig. 5: die Stellung beim Rückdrehen unmittelbar nach Beenden des Anlaßvorgangs, und
- Fig. 6: die Stellung kurz vor Wiedererreichen der Ausgangslage.

Die Funktion des Erfindungsgegenstandes sowie weitere erfinderische Ausgestaltungen und Vorteile desselben werden an Hand der Figuren erläutert, wobei identische Bauteile mit den gleichen Bezugszeichen versehen sind.

In Fig. 1 ist die Wiederholsperre in der Ausgangsstellung. Sie besteht aus einem feststehenden Gehäuse 1, das einen Innenraum 2 aufweist, der im wesentlichen die Form eines flachen Zylinders hat. Koaxial zu der beim gemeinsamen Mittelpunkt 3 des Innenraums 2 und der Scheibe 4 die Papierebene durchstoßenden Mittelachse dieses Zylinders ist in diesem eine koaxiale Scheibe 4 drehbar angebracht. Die Scheibe 4 kann durch Betätigen eines in ein nicht dargestelltes Zündschloß eingeführten Zündschlüssels um die Mittelachse gedreht werden. Der Durchmesser des Innenraums 2 ist um den doppelten Betrag der Länge 5 größer als der Durchmesser der Scheibe 4. Weiterhin weist die Scheibe 4 eine sie sehnenartig durchsetzende Ausnehmung 6 mit rechteckigem Querschnitt auf. Wegen ihrer sehnenartigen Führung liegt die Ausnehmung 6 nicht symmetrisch zu der Scheibe 4, durchsetzt aber mit ihrer Längsseite 7 den Mittelpunkt 3.

In der Ausnehmung 6 ist ein darin verschiebbarer Sperrschieber 8 angeordnet, dessen größte, an der den Scheibenmittelpunkt 3 durchsetzenden Seite 7 anliegende Länge 9 gleich dem Durchmesser der Scheibe 4 plus der halben Durchmesserdifferenz 5 ist. Die Stirnseiten 10 und 11 des Sperrschiebers 8 bilden Kreisbogenteile der zylindrischen Oberfläche 12 der Scheibe 4 und ergänzen diese Oberfläche 12 in den beiden Endlagen des Sperrschiebers 8 zur Zylinderform. In seinen beiden Endlagen ist der Sperrschieber 8 durch eine gegen eine Druckfeder 13 in der Scheibe 4 senkrecht zum Sperrschieber 8 verschiebbare Schneide 14 gehalten, die in jeder Endlage in jeweils eine von zwei einander unmittelbar benachbarten V-förmigen Rast Sicken 15 und 16 in den Sperrschieber 8 eingreift. Die gemeinsame Endlinie 17 der beiden Sicken 15 und 16 verläuft senkrecht zur größten Länge 9 des Sperrschiebers 8.

An der zylindrischen Innenwand 18 des Innenraums ist eine Ausgangsanschlagstufe 19 radial nach innen geführt, an der in Ruhestellung das in der einen Endlage des Sperrschiebers 8 aus der Scheibe 4 herausragende erste Ende 20 der größten Länge 9 des Sperrschiebers 8 anliegt. Eine radial nach innen geführter Endanschlagstufe 21 ist in einem geringen Kreisbogenabstand 22 von der Ausgangsanschalgstufe angeordnet. An der Endanschlagstufe 21 liegt in Start-Stellung während des Anlaßvorganges (Fig. 4), das zweite Ende 23 der größten Lange 9 des Sperrschiebers 8 an, während der Sperrschieber 8 durch eine über einen geringen Kreisbogenabstand 24 in Drehrichtung der Scheibe 4 vor der Endanschlagstufe 21 den Radius des Innenraums 2 vermindernde Schulter 25 am vollständigen Erreichen der anderen Endlage gehindert wird. Somit kann auch die verschiebbare Schneide 14 in die Sicke 15 nur über einen Teil von deren Tiefe eindringen.

Das Ende der Schulter 25 bildet eine weitere radial nach innen gerichteten Anschlagstufe 26 (Fig. 5), die einen unzulässigen Wiederholvorgang sperrt. Gegenüber den Anschlägen 21 und 26 bzw. 19 (Fig. 1) sind an der zylinderförmigen Innenwand 18 des Innenraums 2 zwei Nockenflächen 27 und 28 vorhanden, deren erster 27 (Fig. 2 und 3) im Zuge der Drehbewegung der Scheibe 4 aus der Ruhestellung den Sperrschieber 8, sobald er mit dem zweiten Ende 23 seiner größten Länge 9 bereits gegenüber der Schulter 25 (Fig. 3) liegt, über eine begrenzte Länge aus seiner in Ruhestellung (Fig. 1) eingenommenen ersten Endlage verschiebt.

Die zweite Nocken28 fläche (Fig. 6) führt beim Rückgang der Scheibe 4 In die Ausgansstellung den Sperrschieber 8 aus der außerhalb des Bereichs der Schulter 25 (Fig. 5) durch vollständiges Eindringen der Schneide 14 in die Sicke 15 bewirkte zweite Endlage wieder in die erste Endlage zurück. Dabei wird die Schneide 14 aus der Sicke 15 gedrückt und unterstützt durch das Eindringen in die Sicke 16 die Rückführung des Schiebers 8 in seine erste Endlage an der Ausgangsanschlagstufe 19.

Wird nun, wie in Fig. 2 dargestellt, die Scheibe durch Betätigen des Zündschlüssels im Uhrzeigersinn gedreht, so läuft der Sperrschieber 8 zunächst aus seiner ersten Endlage an der Ausgangsanschlagstufe 19 mit seinem ersten Ende 20 auf die Nockenfläche 27 auf. Dies hat zur Folge, daß die Schneide 14 gegen die Feder 13 aus der Sicke 16 herausgedrängt wird. Bevor die Schneide 14 jedoch, wie in Fig. 3 dargestellt, die gemeinsame Endlinie 17 der beiden Sicken 15 und 16 erreicht, steht der Sperrschieber 8 bereits mit seinem zweiten Ende 23 vor der Schulter 25, so daß er seine zweite Endlage nicht erreichen und die Schneide 14 nicht ganz in die Sicke 15 eindringen kann, wie in Fig. 4 dargestellt. Zwischen den in Fig. 3 und Fig. 4 dargestellten Lagen der Scheibe erfolgt mit nicht dargestellten Lagen/das Schließen des Stromkreises für den Anlasser, während der Sperrschieber 8 beim Anliegen an die Endanschlagstufe 21 wie in Fig. 4 dargestellt, seine zweite Endlage teilweise erreicht.

Sobald die Maschine läuft, wird der Zündschlüssel zurückbewegt. Wenn die Scheibe 4 bei der Rückdrehung soweit gekommen ist, daß das zweite Ende 23 des Sperrschiebers 8 nicht mehr an der Schulter 25 anliegt, vermag die Schneide 14 unter der Einwirkung der Feder 13 vollständig in die Sicke 15 einzudringen und schiebt dadurch den Sperrschieber 8 in seine zweite Endlage. Wird nunmehr nochmals versucht, den Anlaßvorgang zu wiederholen, so schlägt beim Drehen der Scheibe 4 im Uhrzeigersinn das zweite Ende 23, wie in Fig. 5 dargestellt, an die Anschlagstufe 26 an, und es wird so verhindert, daß der Stromkreis des Anlassers erneut geschlossen werden kann. Dieser Zustand bleibt solange erhalten, bis die Rückdrehung der Scheibe 4 soweit fortgeschritten Ist, daß das zweite Ende 23 des Sperrschiebers 8 auf die Nockenfläche 28 aufläuft. Auf diesem Teil des Rückweges wird die Maschine stillgesetzt. Wenn der Sperrschieber 8 durch die Nockenfläche 28 in seine erste Endlage zurückgeführt ist, kann erneut angelassen werden.

In Weiterbildung der Erfindung ist eine Rückholfeder vorgesehen, die beim Weg des Sperrschiebers 8 aus der ersten Endlage die zweite Endlage gespannt wird und allein oder zusammen mit der Rückdrehung des Zündschlüssels die Scheibe 4 über den ersten Teil des Rückwegs, d. h. bis geringfügig über die dritte Rasthilfe(26) hinaus, bewegt.

Erfindungsgemäß bildet die verschiebbare Schneide, die im Beispiel der Fig.1 mit 14 bezeichnet ist, das Ende eines Stiftes oder einer Hülse, die im Beispiel der Fig. 1 mit 29 bezeichnet ist, deren Schaft zur Aufnahme der im Beispiel der Fig. 1 mit 13 bezeichneten Druckfeder ein Sackloch aufweist, das im Beispiel der Fig. 1 mit 30 bezeichnet ist.

Mit besonderem Vorteil einer sicheren Überführung des Sperrschiebers in die zweite Endlage, wird diejenige der beiden V-förmigen Rast Sicken, in die die Schneide in der Startstellung zunächst nur zum Teil eindringen kann, tiefer und breiter ausgebildet als die andere Sicke. Die tiefere Sicke ist im Beispiel der Figuren mit 15 bezeichnet.

Die Führung der Scheibe bei der Drehbewegung kann erfindungsgemäß durch die im Radius verminderten Teile der zylindrischen Innenwand des Innenraums zwischen den beiden Nocken und dem ersten und zweiten Anschlag unterstützt werden. Diese Teile sind im Beispiel der Fig. 6 mit 31 und 32 bezeichnet.

## Patentansprüche

1. Wiederholsperre für ein Zündschloß, mit einem feststehenden Gehäuse (1), in dessen zylinderförmigen Innenraum (2) eine Scheibe (4) zum Drehen mittels eines Zündschlüssels koaxial drehbar gelagert ist, wobei der Durchmesser des Innenraumes (2) größer ist als derjenige der Scheibe (4), und wobei die Scheibe (4) eine Ausnehmung (6) mit rechteckigem Querschnitt zum Führen eines Sperrschiebers (8) aufweist, und wobei der Sperrschieber (8) in seinen beiden Endlagen durch zwei unmittelbar benachbarte V-förmige Rastsicken (15, 16) festlegbar ist, deren gemeinsame Endlinie (17) senkrecht zur größten Länge (9) des Sperrschiebers (8) verläuft, ferner mit einer radial nach innen gerichteten Anschlagstufe (26) an der Innenwand des Innenraumes (2) zum Sperren eines unzulässigen Wiederholens des Anlassens, und mit zwei Nockenflächen (27, 28) an der Innenwand des Innenraumes, von denen eine (28) zum überführen des Sperrschiebers (8) von einer Endlage des Sperrschiebers (8) in dessen andere Endlage dient,
**dadurch gekennzeichnet,**
daß sich eine Längsseite (7) der Ausnehmung (6) durch den Mittelpunkt der Scheibe (4) erstreckt,
daß die größte Länge (9) des Sperrschiebers (8) an dessen den Mittelpunkt der Scheibe (4) durchsetzenden Seite gleich dem Durchmesser der Scheibe (4) zuzüglich der halben Differenz zwischen dem Durchmesser des Innenraumes (2) und demjenigen der Scheibe (4) ist,
daß die Stirnseiten des Sperrschiebers (8) die Form von Zylindermantelteilen haben, die in jeweils einer der beiden Endlagen des Sperrschiebers (8) die Oberfläche der Scheibe (4) zur Zylinderform ergänzen,
daß der Sperrschieber (8) in seinen beiden Endlagen durch die Schneide (14) eines gegen eine Druckfeder (13) in der Scheibe (4) senkrecht zum Sperrschieber (8) verschiebbaren Rastschiebers (29) gehalten wird,
daß an der zylinderförmigen Innenwand des Innenraumes (2) eine Ausgangsanschlagstufe (19) radial nach innen ragt, an der der Sperrschieber (8) in der Ausgangsstellung mit einem aus der Scheibe (4) herausragenden ersten Ende (20) auf der Seite der größten Länge des Sperrschiebers anliegt,
daß eine den Radius des Innenraumes (2) vermindernde Führungsschulter (25), die in Drehrichtung der Scheibe (4) von der Ausgangsanschlagstufe (19) zu einer Endanschlagstufe (21) über einen geringen Kreisbogenabstand vor der Endanschlagstuf (21) angeordnet ist, den Sperrschieber (8) an einer vollständigen Bewegung in dessen andere Endlage hindert, so daß die Schneide (14) des Rastschiebers (29) nur zum Teil in die zweite, unmittelbar neben der ersten angeordneten Rastsicke (15) eindringen kann (Fig. 4),
daß das Ende der Führungsschulter (25) als Anschlagstufe (26) ausgebildet ist, die das unzulässige Wiederholen des Anlassens verhindert,
wobei die Nockenflächen (27, 28) gegenüber den Anschlagstufen (26, 19, 21) an der zylinderförmigen Innenwand des Innenraumes(2) angeordnet sind,
wobei ferner die erste Nockenfläche (27) den Sperrschieber (8) im Zuge der Drehbewegung der Scheibe (4) aus der Ausgangsstellung über einen Teilweg des Sperrschiebers(8) von seiner einen in seine andere Endlage verschoben wird, sobald er mit dem zweiten Ende seiner größten Länge (9) bereits gegenüber der Führungsschulter (25) liegt, und
wobei die zweite Nockenfläche (28) bei der Rückdrehung der Scheibe (4) in die Ausgangsstellung den Sperrschieber aus der außerhalb des Bereichs der Führungsschulter (25) durch vollständiges Eindringen der Schneide (14) in die zweite Rastsicke definierten zweiten Endlage wieder in die erste Endlage zurückschiebt.

2. Wiederholsperre nach Anspruch 1, **dadurch gekennzeichnet,** daß die Ausgangsanschlagstufe (19) im Gehäuse (1) derart angeordnet ist, daß in der Ausgangsstellung dasjenige Ende des Sperrschiebers (8) seitlich anliegt, das dem mit der Führungsschulter (25) zusammenwirkenden Ende gegenüberliegt.

3. Wiederholsperre nach Anspruch 1 oder 2, **dadurch gekennzeichnet,** daß die erste Nockenfläche (27) der Führungsschulter (25) bezüglich der Scheibe (4) etwa diametral gegenüberliegt.

4. Wiederholsperre nach einem der Ansprüche 1 bis 3, **dadurch gekennzeichnet,** daß die zweite Nockenfläche (28) der Ausgangsanschlagstufe (19) etwa diametral gegenüberliegt.

5. Wiederholsperre nach einem der Ansprüche 1 bis 4, **dadurch gekennzeichnet,** daß die Scheibe (4) während ihrer Drehung zusätzlich durch im Radius entsprechend verminderte Teile (31,32) der zylindrischen Innenwand des Innenraumes (2) zwischen den Nockenflächen (27, 28) und der Ausgangsanschlagstufe (19) und der Endanschlagstufe (21) geführt ist.

6. Wiederholsperre nach einem der Ansprüche 1 bis 5, **dadurch gekennzeichnet,** daß der Rastschieber (29) als in einer radialen Ausnehmung der Scheibe (4) geführte Hülse (29) ausgebildet ist, in die die Feder (13) eingreift.

7. Sperrschieber nach einem der Ansprüche 1 bis 6, **dadurch gekennzeichnet,** daß diejenige (15) der beiden V-förmigen Rastsicken (15,16), in die die Schneide (14) in Startstellung (Fig. 4) nur zum Teil eindringt, tiefer und breiter ist als die andere Rastsicke (16).

## Claims

1. Repetition stop for an ignition lock, with a stationary housing (1), in the cylindrical inner space (2) of which a disc (4) is rotatably mounted coaxially for rotation by means of an ignition key, the diameter of the inner space (2) being larger than that of the disc (4), the disc (4) having a recess (6) of rectangular cross-section for the guidance of a stopping slide (8), and the stopping slide (8) being fixable in its two end positions by means of two directly adjacent V-shaped catch channels (15, 16), the common end line (17) of which extends perpendicularly relative to the greatest length (9) of the stopping slide (8), furthermore with a radially inward-directed detent stop (26) on the inner wall of the inner space (2) for stopping an inadmissible repetition of the starting action, and with two cam faces (27, 28) on the inner wall of the inner space, one (28) of which serves for transferring the stopping slide (8) from one end position of the stopping slide (8) into its other end position, characterised in that one longitudinal side (7) of the recess (6) extends through the centre point of the disc (4), in that the greatest length (9) of the stopping slide (8) on its side passing through the centre point of the disc (4) is equal to the diameter of the disc (4) plus half the difference between the diameter of the inner space (2) and that of the disc (4), in that the end faces of the stopping slide (8) have the form of cylinder-shell parts which, in each of the two end positions of the stopping slide (8), complete the surface of the disc (4) to produce the cylindrical form, in that the stopping slide (8) is held in its two end positions by the knife edge (14) of a catching slide (29) displaceable in the disc (4) perpendicularly relative to the stopping slide (8) counter to a compression spring (13), in that there projects radially inwards on the cylindrical inner wall of the inner space (2) an initial detent step (19), against which the stopping slide (8) bears in the initial position by means of a first end (20) projecting from the disc (4), on the side of the greatest length of the stopping slide, in that a guide shoulder (25) which reduces the radius of the inner space (2) and which, in the direction of rotation of the disc (4) from the initial detent step (19) to a final detent step (21), is arranged at a short distance of an arc of a circle in front of the final detent step (21), prevents the stopping slide (8) from moving completely into its other end position, so that the knife edge (14) of the catching slide (29) can penetrate only partially into the second catch channel (15) located directly next to the first (Figure 4), and in that the end of the guide shoulder (25) is designed as a detent step (26) which prevents the inadmissible repetition of the starting action, the cam faces (27, 28) being arranged opposite the detent steps (26, 19, 21) on the cylindrical inner wall of the inner space (2), furthermore during the rotational movement of the disc (4) out of the initial position, the first cam face (27) displacing the stopping slide (8), over a part travel of the stopping slide (8), from one of its end positions into the other, as soon as it is already located with the second end of its greatest length (9) opposite the guide shoulder (25), and during the return rotation of the disc (4) into the initial position the second cam face (28) pushing the stopping slide back out of the second end position, defined outside the region of the guide shoulder (25) by the complete penetration of the knife edge (14) in the second catch channel, into the first end position again.

2. Repetition stop according to Claim 1, characterised in that the initial detent step (19) is so arranged in the housing (1) that, in the initial position, that end of the stopping slide (8) located opposite the end interacting with the guide shoulder (25) bears laterally against it.

3. Repetition stop according to Claim 1 or 2, characterised in that the first cam face (27) is located approximately diametrically opposite the guide shoulder (25) in relation to the disc (4).

4. Repetition stop according to one of Claims 1 to 3, characterised in that the second cam face (28) is located approximately diametrically opposite the initial detent step (19).

5. Repetition stop according to one of Claims 1 to 4, characterised in that the disc (4), during its rotation, is additionally guided by parts (31, 32) of correspondingly reduced radius of the cylindrical inner wall of the inner space (2) between the cam faces (27, 28) and the initial detent step (19) and the final detent step (21).

6. Repetition stop according to one of Claims 1 to 5, characterised in that the catching slide (29) is designed as a sleeve (29) which is guided in a radial recess of the disc (4) and into which the spring (13) engages.

7. Repetition stop according to one of Claims 1 to 6, characterised in that that (15) of the two V-shaped catch channels (15, 16) into which the knife edge (14) penetrates only partially in the starting position (Figure 4), is deeper and wider than the other catch channel (16).

## Revendications

1. Dispositif de blocage anti-répétition pour une serrure de contact avec un boîtier fixe (1) dans l'espace intérieur (2) cylindrique duquel on loge en rotation coaxialement un disque (4) qu'on fait tourner au moyen d'une clef de contact, le diamètre de l'espace intérieur (2) étant plus grand que celui du disque (4), et le disque présentant un évidement (6) à section rectangulaire pour guider un registre d'arrêt (8), le registre d'arrêt (8) pouvant être fixé en ses deux positions terminales par deux encoches (15, 16) contigues en forme de V, dont la ligne terminale commune (17) est perpendiculaire à la plus grande longueur (9) du registre d'arrêt (8) en outre avec une butée radiale (26) dirigée vers l'intérieur à la paroi interne de l'espace intérieur (2) pour bloquer une répétition interdite du démarrage et avec deux faces de came (27, 28) sur la paroi interne de l'espace intérieur, dont l'une (28) sert à faire passer le registre d'arrêt (8) d'une position terminale du registre d'arrêt (8) dans l'autre position terminale, caractérisé en ce que :
- un côté longitudinal (7) de l'évidement (6) passe par le centre du disque (4),
- la plus grande longueur (9) du registre d'arrêt du côté passant par le centre du disque (4) est égale au diamètre du disque (4) plus la demi-différence entre le diamètre de l'espace intérieur (2) et celui du disque,
- les faces frontales du registre d'arrêt (8) ont la forme de parties d'enveloppes cylindriques, qui complètent à chacune des deux positions terminales du registre d'arrêt (8) la surface du disque (4) pour donner une forme cylindrique,
- le registre d'arrêt (8) dans ses deux positions terminales (14) est maintenu sous l'effet d'un ressort de compression (13) d'un disque d'encliquetage (29) coulissant dans le disque (4) perpendiculairement au registre d'arrêt (8),
- sur la paroi interne cylindrique de l'espace intérieur (2) dépasse radialement vers l'intérieur une butée de départ (19) sur laquelle repose le registre d'arrêt (8) en position de départ avec une première extrémité (20) sortant du disque (4) du côté de la plus grande longueur du registre d'arrêt,
- on dispose un épaulement de guidage (25) diminuant le rayon de l'espace intérieur (2), dans le sens de rotation du disque (4) en partant de la butée de départ (19) jusqu'à une butée finale (21) à une faible distance angulaire de la butée finale (21), il empêche le registre d'arrêt (8) d'avoir un déplacement complet dans son autre position terminale, de sorte que la lame (14) du disque d'encliquetage (29) ne puisse pénétrer qu'en partie dans la deuxième encoche, immédiatement contiguë de la première encoche (15) (figure 4),
- l'extrémité de l'épaulement de guidage (25) est en forme de butée (26), qui empêche la répétition interdite du démarrage,
- les faces de cames (27, 28) sont disposées en face des butées (26, 19, 21) sur la paroi cylindrique interne de l'espace intérieur (2),
- la première face de came (27) pousse le registre d'arrêt (8) au cours du mouvement de rotation du disque (4) à partir de la position de départ, sur une longueur limitée de parcours du registre d'arrêt (8) entre l'une de ses positions terminales et l'autre dès qu'il se trouve en face de l'épaulement (25) avec la seconde extrémité de sa plus grande longueur (9) et,
- la deuxième face de came (28) lors du retour du disque (4) dans la position de départ repousse le registre d'arrêt en dehors de la zone de l'épaulement (25) à partir de la deuxième position terminale, définissant la deuxième encoche d'encliquetage de nouveau dans la première position terminale grâce à la pénétration totale de la lame (14) dans la deuxième encoche.

2. Dispositif de blocage anti-répétition selon la revendication 1, caractérisé en ce qu'on implante la butée de départ (19) dans le boîtier (1) de telle façon que dans la position de départ c'est l'extrémité du registre d'arrêt (8) qui y repose latéralement qui est en coopération avec l'épaulement (25).

3. Dispositif de blocage anti-répétition selon la revendication 1 ou 2, caractérisé en ce que la première face de came (27) se trouve à peu près diamétralement opposée à l'épaulement (25) par rapport au disque (4).

4. Dispositif de blocage anti-répétition selon l'une des revendications 1 à 3, caractérisé en ce que la deuxième face de came (28) se trouve à peu près diamétralement opposée à la butée de départ (19).

5. Dispositif de blocage anti-répétition selon l'une des revendications 1 à 4, caractérisé en ce qu'on guide en plus le disque (4) pendant sa rotation entre les deux faces de cames (27, 28) et la butée de départ (19) et la butée finale (21) par des parties (31, 32) de la paroi cylindrique interne de l'espace intérieur (2) dont on a diminué le rayon de façon appropriée.

6. Dispositif de blocage anti-répétition selon l'une des revendications 1 à 5, caractérisé en ce que le disque d'encliquetage (29) a la forme d'une douille (29) guidée dans un évidement radial du disque (4) dans lequel est en prise le ressort (13).

7. Registre d'arrêt selon l'une des revendications 1 à 6, caractérisé en ce que celle (15) des deux encoches (15, 16) en forme de V dans laquelle la lame (14) pénètre (figure 4), en partie seulement en position de démarrage (figure 4) est plus profonde et plus large que l'autre encoche à cran (16).
